# EUROPÄISCHE PATENTSCHRIFT

(11) **EP 3 158 886 B1**
(45) Veröffentlichungstag und Bekanntmachung des Hinweises auf die Patenterteilung: **17.03.2021**
(21) Anmeldenummer: 16194070.5
(22) Anmeldetag: 17.10.2016
(51) Int. Cl.: A43B 7/14

(54) **EINLAGE MIT EINEM EINLAGENGRUNDKÖRPER UND EINEM EINLAGENKERN**
SHOE INSERT WITH MAIN BODY AND CORE BODY
SEMELLE À INSÉRER AVEC CORPS DE BASE ET CORPS CENTRAL

(30) Priorität: 19.10.2015 DE 202015105514 U
(43) Veröffentlichungstag der Anmeldung: 26.04.2017
(73) Patentinhaber: Schmid e.K., Ulrich, 73277 Owen/Teck (DE)
(72) Erfinder: Schmid e.K., Ulrich, 73277 Owen/Teck (DE)
(74) Vertreter: Ruckh, Rainer Gerhard

(56) Entgegenhaltungen:
- EP-A1- 0 893 112
- DE-A1-102013 102 773
- GB-A- 2 508 204
- US-A- 2 512 350
- US-A1- 2007 033 834

## Beschreibung

Die Erfindung betrifft eine Einlage.

Derartige Einlagen in Schuhen aller Art dienen generell, die Passform eines Schuhs zu verbessern oder auch dazu, den Halt eines Fußes im Schuh zu verbessern.

Dabei sind Einlagen in den verschiedensten Ausbildungen und Materialbeschaffenheiten am Markt erhältlich. Die Einlagen können beispielsweise aus Leder oder auch aus Kunststoffen, insbesondere Schaummaterialien bestehen.

Ein wesentlicher Nachteil derartiger Einlagen ist, dass der gesundheitliche Aspekt derartiger Einlagen nicht genügend berücksichtigt wird. Selbst am Markt verfügbare Einlagen können Fehlstellungen von Füßen nur unzureichend korrigieren.

Die DE 10 2013 102 773 A1 betrifft eine orthopädische Einlage, bestehend aus einem mit einem der Sohlenform des menschlichen Fußes im Wesentlichen angepassten Grundkörper, wobei der Grundkörper vorzugsweise schalenförmig ausgestaltet ist, aber auch als randlose Einlage oder als Einlage mit Außenrand an der Ferse ausgestaltet sein kann. Der Grundkörper weist eine im Bereich der Basis des fünften Metatarsalknochens vorgesehene, durchgehend offene Ausnehmung auf.

Die US 2007/0033834 A1 betrifft eine Einlegesohle mit einem Gerüst und Flächenelementen, die aus unterschiedlichen Materialien bestehen können EP0893112 A1 betrifft eine Einlage mit einem Grundkörper und einem Einlagenkern mit Aussparung(en).

Der Erfindung liegt die Aufgabe zugrunde, eine Einlage bereitzustellen, die bei einfachem konstruktivem Aufbau eine gesundheitsfördernde Wirkung hat.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft eine Einlage mit einem Einlagengrundkörper und einem Einlagenkern. Der Einlagenkern weist eine höhere Steifigkeit als der Einlagengrundkörper auf, wobei mit dem Einlagenkern ein spiraldynamisches, propriozeptives Einlagensystem gebildet wird, indem bei einem auf der Einlage aufgesetzten Fuß der Rückfuß in seiner Neutralstellung gehalten ist. Die plantare Sehnenplatte ist durch eine Aussparung in dem Einlagenkern unbelastet und der Vorfuß frei beweglich.

Der Grundgedanke der Erfindung besteht somit darin, zur Ausbildung des erfindungsgemäßen Einlagensystems einen Einlagengrundkörper mit einem Einlagenkern zu kombinieren, der generell eine höhere Steifigkeit als der Einlagengrundkörper aufweist. Mit dem Einlagenkern kann eine Lagesteuerung des aufliegenden Fußes gezielt so vorgegeben werden, dass spiraldynamische, propriozeptive Eigenschaften der Einlage erhalten werden, das heißt mit der erfindungsgemäßen Einlage wird ein gesundheitsfördernder Effekt erzielt, indem Fehlstellungen des Fußes gezielt vermieden oder korrigiert werden.

Die spiraldynamische Eigenschaft des Einlagensystems ist dadurch gegeben, dass sich der auf dem Einlagensystem gelagerte Fuß spiralförmig, also nicht entlang einer geraden Linie bewegt. Durch das spiralförmige Verdrehen und Stabilisieren des Fußes wird dessen Muskelspannung verändert. Dies setzt sich durch die Muskelkette über alle Gelenke bis zum Kopf fort, was zu einem propriozeptiven Verhalten, das heißt der Wahrnehmung von Körperbewegung und Körperlage im Raum führt.

Gemäß einer vorteilhaften Ausführungsform bildet der Einlagenkern eine Fersenschale aus.

Diese Fersenschale stabilisiert den Rückfuß und verhindert ein Abknicken in Pronationsstellung.

Durch zusätzliche leichte seitliche Pelotten vorn am Fersenbein wird der muskuläre Steigbügel aktiviert, was für eine physiologische Fersenbeinstellung sorgt und die Muskelkette von Fuß, Bein und Körper positiv beeinflusst.

Weiter vorteilhaft weist der Einlagenkern im Bereich des Fersenbeins eine Aussparung auf.

Diese Aussparung sorgt mit den seitlichen Erhöhungen der Fersenschale für eine stabile Fersenposition.

Durch die Aussparung des Einlagenkerns im Bereich der Sehnenplatte wird diese nicht belastet. Dieser Effekt wird dadurch noch verstärkt, dass die Aussparung im Bereich des Fersenbeins und die Aussparung im Bereich der plantaren Sehnenplatte einen zusammenhängenden Aussparungsbereich bilden.

Gemäß einer vorteilhaften Ausgestaltung der Erfindung weist der Einlagenkern im Mittelfußbereich eine sich in Längsrichtung erstreckende, zu den Seitenwänden hin kontinuierlich abfallende Erhöhung auf, welche derart ausgebildet ist, dass diese eine Unterstützung der Mittelfußköpfchen 2 bis 4 bewirkt.

Der Fuß wird dadurch nach innen, also zur medialen Seite gedreht, wodurch der zweite, dritte und vierte Zeh angehoben werden. Damit wird also die spiralförmige Bewegung des Fußes unterstützt.

Diese spiralförmige Bewegung des Fußes wird vorteilhaft noch weiter dadurch unterstützt, dass die Einlage eine zusätzliche Unterbauung aufweist, die derart ausbildet ist, dass der Rückfuß und der Vorfuß verstärkt sind.

Weiter vorteilhaft ist der Einlagenkern im Bereich der Metatarsale 5 ausgespart.

Dadurch wird die Metatarsale M5 leicht unterstützt um die Supination, das heißt Auswärtsdrehung des Fußes, positiv zu beeinflussen.

Besonders vorteilhaft erstreckt sich der Einlagenkern bis unter die Mittelfußköpfchen 2 bis 4.

Dadurch wird ein Absenken des Mittelfußes ausgeglichen.

Weiter vorteilhaft ist die Einlage derart ausgebildet, dass das Großzehengelenk tiefer liegt als die Mittelfußköpfchen.

Dadurch wird die spiralförmige Bewegung des Fußes weiter gefördert.

Der Einlagenkern ist vorteilhaft an der Oberseite des Einlagengrundkörpers fixiert. Alternativ kann der Einlagenkern auch im Einlagengrundkörper integriert sein.

Generell befindet sich an der Oberseite der Einlage eine Beschichtung aus Leder oder einem textilen Werkstoff.

Der Einlagengrundkörper besteht vorteilhaft aus einem relativ weichen, elastischen Kunststoff, wie zum Beispiel thermoplastischem Polyurethan (TPU).

Der Einlagenkern besteht aus einem härteren Material, insbesondere einem Faserverbundwerkstoff, der vorteilhaft Glasfasern oder Kohlefasern enthält. Weiterhin kann der Einlagenkern auch zumindest teilweise aus einem Kunststoff wie Polypropylen bestehen.

Die Erfindung wird im Folgenden anhand der Zeichen erläutert. Es zeigen:
- Figur 1:: Draufsicht auf die erfindungsgemäße Einlage.
- Figur 2:: Seitliche, perspektivische Ansicht der Einlage gemäß Figur 1.

Die Figuren 1 und 2 zeigen ein Ausführungsbeispiel der erfindungsgemäßen Einlage 1.

Die Einlage 1 weist einen Einlagengrundkörper 2 auf, der aus Kunststoff, im vorliegenden Fall aus TPU, also einem relativ weichen, elastischen Material besteht.

Auf der Oberseite des Einlagengrundkörpers 2 ist ein Einlagenkern 3 fixiert. Der Einlagenkern 3 besteht aus einem härteren steiferen Material als der Einlagengrundkörper 2. Im vorliegenden Fall besteht der Einlagenkern 3 aus einem Faserverbundwerkstoff, der Glasfasern oder Kohlefasern enthält. Generell kann der Einlagenkern 3 auch aus einem Kunststoff, wie zum Beispiel Polypropylen bestehen.

Die Oberseite der Einlage 1 ist mit einer in den Figuren 1 und 2 nicht dargestellten Beschichtung überzogen, die aus Leder oder einem textilen Material bestehen kann.

Wie insbesondere aus Figur 1 ersichtlich, bildet der Einlagenkern 3 einen zusammenhängenden Bereich. Dabei weist der Einlagenkern 3 einen zusammenhängenden Aussparungsbereich auf.

Im Bereich des Fersenbeins eines auf die Einlage 1 gestellten Fußes weist der Einlagenkern 3 als ersten Teilbereich des Aussparungsbereichs eine erste Aussparung 4 auf. Diese Aussparung 4 geht kontinuierlich in eine zweite Aussparung 5 für die Sehnenplatte über, die den zweiten Teilbereich des Aussparungsbereichs bildet.

Im Bereich des Fersenbeins bildet die Einlage 1 eine Fersenschale aus. Die Fersenschale ist von einem lateralen erhöhten Bereich 6a der Einlage 1 und einem medialen erhöhten Bereich 6b der Einlage 1 gebildet. Der Einlagenkern 3 erstreckt sich über diese erhöhten Bereiche 6a, 6b, um diesen die notwendige Formstabilität zu geben. An den lateralen erhöhten Bereich 6a schließt eine seitliche, laterale Aussparung 7 des Einlagenkerns 3 an.

In Verlängerung der Aussparung 5 für die Sehnenplatte schließt eine sich in Längsrichtung des Einlagenkerns 3 erstreckende Erhöhung 8 des Einlagenkerns 3 (in den Figuren 1 und 2 mit gestrichelten Linien markiert). Die Erhöhung 8 fällt kontinuierlich vom Zentrum des Einlagenkerns 3 zur lateralen und medialen Seite des Einlagenkerns 3 ab.

Durch die Fersenschale und die Aussparung 4 wird eine stabile Fersenposition erhalten und insbesondere ein Abknicken in Pronationsstellung vermieden. Durch die Aussparung 5 wird die plantare Sehnenplatte des Fußes nicht belastet. Durch die Aussparung 5 in Verbindung mit der Erhöhung 8 wird der Mittelfuß in eine physiologische Normalstellung gebracht und dieser spiralförmig verdreht.

Wie aus den Figuren 1 und 2 ersichtlich, erstreckt sich der Einlagenkern 3 nicht bis zum vorderen Rand des Einlagengrundkörpers 2. Dadurch wird erreicht, dass der Vorfuß frei beweglich ist.

Spezifisch erstreckt sich der Einlagenkern 3 bis unter die Mittelfußköpfchen 2 bis 4. Die Basis Metatarsale 5 ist bei dem Einlagenkern 3 ausgespart, wobei die Metatarsale M5 leicht unterstützt wird um die Supination (Auswärtsdrehung) des Fußes positiv zu beeinflussen und so Supinationstraumen zu mindern. Da sich der vordere Bereich des Einlagenkerns 3 zur lateralen Seite des Einlagengrundkörpers 2 hin erstreckt, wird erreicht, dass das Großzehengelenk tiefer liegt als die Mittelfußköpfchen.

### Bezugszeichenliste

- (1): Einlage
- (2): Einlagengrundkörper
- (3): Einlagenkern
- (4): erste Aussparung
- (5): zweite Aussparung
- (6a): lateral erhöhter Bereich
- (6b): medial erhöhter Bereich
- (7): Aussparung
- (8): Erhöhung

## Patentansprüche

1. Einlage (1) mit einem Einlagengrundkörper (2) und einem Einlagenkern (3), wobei der Einlagenkern eine höhere Steifigkeit als der Einlagengrundkörper aufweist, wobei mit dem Einlagenkern (3) ein spiraldynamisches, propriozeptives Einlagensystem gebildet wird, indem bei einem auf der Einlage (1) aufgesetzten Fuß der Rückfuß in seiner Neutralstellung gehalten ist, die plantare Sehnenplatte durch eine Aussparung (5) in dem Einlagenkern (3) unbelastet ist und der Vorfuß frei beweglich ist.

2. Einlage nach Anspruch 1, **dadurch gekennzeichnet, dass** der Einlagenkern (3) eine Fersenschale ausbildet.

3. Einlage nach einem der Ansprüche 1 oder 2, **dadurch gekennzeichnet, dass** der Einlagenkern (3) eine Aussparung (4) aufweist.

4. Einlage nach Anspruch 3, **dadurch gekennzeichnet, dass** die Aussparung (4) im Bereich des Fersenbeins und die Aussparung (5) im Bereich der plantaren Sehnenplatte einen zusammenhängenden Aussparungsbereich bilden.

5. Einlage nach einem der Ansprüche 1 bis 4, **dadurch gekennzeichnet, dass** der Einlagenkern (3) im Mittelfußbereich eine sich in Längsrichtung erstreckende, zu den Seitenwänden hin kontinuierlich abfallende Erhöhung (8) aufweist, welche derart ausgebildet ist, dass diese eine Unterstützung der Mittelfußköpfchen 2 bis 4 bewirkt.

6. Einlage nach einem der Ansprüche 1 bis 5, **dadurch gekennzeichnet, dass** der Einlagenkern (3) im Bereich der Metatarsale 5 ausgespart ist.

7. Einlage nach einem der Ansprüche 5 oder 6, **dadurch gekennzeichnet, dass** sich der Einlagenkern (3) bis unter die Mittelfußköpfchen 2 bis 4 erstreckt.

8. Einlage nach einem der Ansprüche 1 bis 7, **dadurch gekennzeichnet, dass** diese derart ausgebildet ist, dass das Großzehengelenk tiefer liegt als die Mittelfußköpfchen.

9. Einlage nach einem der Ansprüche 1 bis 8, **dadurch gekennzeichnet, dass** diese eine zusätzliche Unterbauung aufweist, die derart ausbildet ist, dass der Rückfuß und der Vorfuß verstärkt sind.

10. Einlage nach einem der Ansprüche 1 bis 9, **dadurch gekennzeichnet, dass** der Einlagengrundkörper (2) aus Kunststoff, insbesondere aus thermoplastischem Polyurethan, besteht.

11. Einlage nach einem der Ansprüche 1 bis 10, **dadurch gekennzeichnet, dass** der Einlagenkern (3) aus einem Faserverbundwerkstoff besteht.

12. Einlage nach Anspruch 11, **dadurch gekennzeichnet, dass** der Faserverbundwerkstoff Glasfasern oder Kohlefasern enthält.

13. Einlage nach einem der Ansprüche 1 bis 12, **dadurch gekennzeichnet, dass** der Einlagenkern (3) zumindest teilweise aus einem Kunststoff, insbesondere aus Polypropylen, besteht.

14. Einlage nach einem der Ansprüche 1 bis 13, **dadurch gekennzeichnet, dass** der Einlagenkern (3) auf der Oberseite des Einlagengrundkörpers (2) fixiert ist.

15. Einlage nach einem der Ansprüche 1 bis 14, **dadurch gekennzeichnet, dass** diese an der Oberseite eine Beschichtung aus Leder oder einem textilen Werkstoff aufweist.

## Claims

1. Insert (1) with an insert main body (2) and an insert core (3), wherein the insert core has a higher degree of stiffness than the insert main body, wherein a spiral-dynamic proprioceptive insert system is formed by the insert core (3) in that when a foot is placed on the insert (1) the back foot is held in its neutral setting, the plantar tendon plate is relieved of load by a cut-out (5) in the insert core (3) and the front foot is freely movable.

2. Insert according to claim 1, **characterised in that** the insert core (3) forms a heel cup.

3. Insert according to one of claims 1 and 2, **characterised in that** the insert core (3) has a cut-out (4).

4. Insert according to claim 3, **characterised in that** the cut-out (4) in the region of the heel bone and the cut-out (5) in the region of the plantar tendon plate form a cohesive cut-out region.

5. Insert according to any one of claims 1 to 4, **characterised in that** the insert core (3) has in the metatarsal region an elevation (8) which extends in longitudinal direction and continuously falls away towards the side walls and which is constructed in such a way that this produces a support of the metatarsal heads 2 to 4.

6. Insert according to any one of claims 1 to 5, **characterised in that** the insert core (3) is cut-out in the region of the metatarsal 5.

7. Insert according to one of claims 5 and 6, **characterised in that** the insert core (3) extends to under the metatarsal heads 2 to 4.

8. Insert according to any one of claims 1 to 7, **characterised in** this is constructed in such a way that the large tendon joint lies deeper than the metatarsal heads.

9. Insert according to any one of claims 1 to 8, **characterised in that** this has an additional substructure which is constructed in such a way that the back foot and the front foot are reinforced.

10. Insert according to any one of claims 1 to 9, **characterised in that** the insert main body (2) consists of plastics material, particularly of thermoplastic polyurethane.

11. Insert according to any one of claims 1 to 10, **characterised in that** the insert core (3) consists of a fibre composite.

12. Insert according to claim 11, **characterised in that** the fibre composite contains glass fibres or carbon fibres.

13. Insert according to any one of claims 1 to 12, **characterised in that** the insert core (3) consists at least in part of a plastics material, particularly of polypropylene.

14. Insert according to any one of claims 1 to 13, **characterised in that** the insert core (3) is fixed onto the upper side of the insert main body (2).

15. Insert according to any one of claims 1 to 14, **characterised in that** this has a coating of leather or a textile material at the upper side.

## Revendications

1. Semelle intérieure (1) comprenant un corps de base (2) et une âme (3), l'âme de la semelle intérieure présentant une rigidité supérieure à celle du corps de base de ladite semelle intérieure, ladite âme (3) de la semelle intérieure ayant pour effet de former un système de semelle intérieure proprioceptif à dynamique en spirale étant donné que, lorsqu'un pied est placé sur ladite semelle intérieure (1), l'arrière-pied est maintenu dans sa position neutre, la plaque tendineuse plantaire est déchargée sous l'action d'un évidement (5) pratiqué dans l'âme (3) de ladite semelle intérieure, et l'avant-pied peut se mouvoir librement.

2. Semelle intérieure selon la revendication 1, **caractérisée par le fait que** l'âme (3) de ladite semelle intérieure forme une coque talonnière.

3. Semelle intérieure selon l'une des revendications 1 ou 2, **caractérisée par le fait que** l'âme (3) de ladite semelle intérieure comporte un évidement (4).

4. Semelle intérieure selon la revendication 3, **caractérisée par le fait que** l'évidement (4) pratiqué dans la région du calcanéum, et l'évidement (5) pratiqué dans la région de la plaque tendineuse plantaire, forment une zone évidée cohérente.

5. Semelle intérieure selon l'une des revendications 1 à 4, **caractérisée par le fait que** l'âme (3) de ladite semelle intérieure est munie, dans la région du métatarse, d'une zone rehaussée (8) s'étendant dans le sens longitudinal, décroissant continûment en direction des parois latérales, et réalisée de façon telle qu'elle procure un soutien aux têtes des deuxième à quatrième métatarsiens.

6. Semelle intérieure selon l'une des revendications 1 à 5, **caractérisée par le fait que** l'âme (3) de ladite semelle intérieure est évidée dans la région du cinquième métatarsien.

7. Semelle intérieure selon l'une des revendications 5 ou 6, **caractérisée par le fait que** l'âme (3) de ladite semelle intérieure s'étend jusqu'au-dessous des têtes des deuxième à quatrième métatarsiens.

8. Semelle intérieure selon l'une des revendications 1 à 7, **caractérisée par le fait que** cette dernière est réalisée de façon telle que l'articulation du gros orteil soit située plus bas que les têtes métatarsiennes.

9. Semelle intérieure selon l'une des revendications 1 à 8, **caractérisée par le fait que** cette dernière est pourvue d'une sous-structure additionnelle réalisée de telle sorte que l'arrière-pied et l'avant-pied soient renforcés.

10. Semelle intérieure selon l'une des revendications 1 à 9, **caractérisée par le fait que** le corps de base (2) de ladite semelle intérieure est constitué d'une matière plastique, notamment d'un polyuréthane thermoplastique.

11. Semelle intérieure selon l'une des revendications 1 à 10, **caractérisée par le fait que** l'âme (3) de ladite semelle intérieure est constituée d'un matériau fibreux.

12. Semelle intérieure selon la revendication 11, **caractérisée par le fait que** le matériau fibreux renferme des fibres de verre ou des fibres de carbone.

13. Semelle intérieure selon l'une des revendications 1 à 12, **caractérisée par le fait que** l'âme (3) de ladite semelle intérieure est constituée au moins partiellement d'une matière plastique, notamment d'un polypropylène.

14. Semelle intérieure selon l'une des revendications 1 à 13, **caractérisée par le fait que** l'âme (3) de ladite semelle intérieure est consignée à demeure sur la face supérieure du corps de base (2) de ladite semelle intérieure.

15. Semelle intérieure selon l'une des revendications 1 à 14, **caractérisée par le fait que** cette dernière est dotée, au niveau de la face supérieure, d'un revêtement en cuir ou en un matériau textile.
